# FASCICULE DE BREVET EUROPEEN

(11) **EP 0 296 999 B1**
(45) Date de publication et mention de la délivrance du brevet: **12.06.1991**
(21) Numéro de dépôt: 88420208.6
(22) Date de dépôt: 21.06.1988
(51) Int. Cl.: C14C 11/00, B05D 3/06, B05D 7/12

(54) **Installation de finissage automatique de matériaux souples, et notamment de cuirs ou peaux, entiers ou prédécoupés**
Vorrichtung zum automatischen Zurichten von dehnbaren Materialien
Apparatus for the automatic finishing of flexible materials

(30) Priorité: 23.06.1987 FR 8709163
(43) Date de publication de la demande: 28.12.1988
(73) Titulaire: CENTRE TECHNIQUE CUIR CHAUSSURE MAROQUINERIE, 69007 Lyon (FR)
(72) Inventeur: Gavend, Gérard, F-69005 Lyon (FR); Vitteau, Bernard, F-69009 Lyon (FR); Vulliermet, Bernard, F-69009 Lyon (FR)
(74) Mandataire: Maureau, Philippe

(56) Documents cités:
- FR-A- 2 268 106
- FR-A- 2 374 419
- GB-A- 2 031 000
- DAS LEDER, vol. 27, no. 9, septembre 1976, pages 142-151, Darmstadt, DE; L. TORK et al.: "Moderne Lederzurichtungen unter Berücksichtigung der verschiedenen Anforderungen an das Leder"

## Description

La présente invention a pour objet une installation de finissage automatique de matériaux souples et de cuirs ou peaux, entiers ou prédécoupés. Les produits ainsi obtenus peuvent être utilisés dans les industries de la chaussure, de la maroquinerie, de l'automobile, du vêtement, de la sellerie, et autres domaines utilisant des cuirs et des matériaux souples tels que tissus, non tissés, papiers, syndermes enduits ou non.

Conformément au document suivant:
DAS LEDER, vol. 27, n°9, Septembre 1976, pages 142-151, Darmstadt, DE; L. TORK et al: "Moderne Lederzurichtungen unter Berücksichtigung der verschiedenen Anforderungen an das Leder"
on a décrit une installation de finissage de pièces de cuirs, comprenant une machine à imprimer en continu.

Conformément au document GB-A-2031000, on a décrit un produit de finissage du cuir, consistant en un composé photopolymérisable sous UV, constitué par 40 à 90% en poids d'un prépolymère d'acrylates ou de méthacrylates et de styrène, et par 10 à 60% en poids d'uréthanes-acrylates. Ce composé photopolymérisable peut ne contenir aucun solvant.

La présente invention a pour objet une installation de finissage en continu avec un produit photopolymérisable, permettant d'appliquer ce dernier en au moins deux fois, sans manipulation ou stockage intermédiaire.

Une installation conforme à la présente invention est caractérisée en ce qu'elle comprend au moins deux modules disposés parallèlement l'un à l'autre, comportant chacun une machine d'impression en continu, un four à rayonnement ultra-violet, et une machine de satinage et de grainage, ces différentes machines étant disposées de façon à réaliser un transport continu des pièces d'une machine à l'autre, et en ce qu'un convoyeur en forme de demi-cercle relie la machine de satinage ou grainage du premier module à la machine d'impression du second module.

Une installation selon l'invention apporte les avantages essentiels suivants.

Elle permet de traiter avec la souplesse voulue des séries différentes quant à la couleur, les produits de finissage utilisés, etc...

Elle permet aussi de raccourcir la durée du finissage, tout en préservant la qualité de ce dernier.

Enfin, elle permet de traiter tous matériaux souples déformables, tels que tissus, non tissés, papiers, syndermes (enduits ou non), et cuirs, déjà prédécoupés, immédiatement avant la fabrication de la chaussure, du vêtement ou des articles destinés à la maroquinerie, l'ameublement et l'automobile, entre autres.

L'installation selon l'invention sera bien comprise, et d'autres caractéristiques de cette dernière seront mises en évidence à l'aide de la description qui suit, en référence au dessin schématique annexé, illustrant à titre d'exemples non limitatifs plusieurs formes de réalisation de cette installation.

Figure 1 est un schéma de l'installation selon une première forme de réalisation. Les deux modules sont montrés avant d'être disposés parallèlement l'un à l'autre.

Figure 2 est un schéma de l'installation selon une seconde forme de réalisation.

Figure 3 est un schéma du principe de fonctionnement en direct de la machine d'impression.

Figure 4 est un schéma du principe de fonctionnement en inverse de la machine d'impression.

Ainsi que le montre la figure 1, l'installation de finissage selon l'invention comprend une succession de machines disposées en modules, en l'occurence deux modules, 1 et 2, les unes à la suite des autres. Les modules, en exercice, seront disposés parallèlement l'un à l'autre et seront reliés par un convoyeur en forme de demi-cercle qui relie la machine de satinage ou grainage du premier module à la machine d'impression du second module.

Chacun des modules 1 et 2 comprend une machine d'impression 11, 21, permettant d'appliquer le produit de finissage, un four à rayonnement ultra-violet 12, 22 permettant de polymériser le produit de finissage et une machine de satinage ou grainage 13, 23 destinée à l'obtention de l'état de surface désiré.

Bien entendu le nombre de modules est fonction du nombre de couches de produit de finition devant être appliquées et peut être augmenté ou diminué par rapport à celui indiqué dans le présent exemple.

Ainsi que le montrent notamment les figures 3 et 4, chaque machine d'impression 11, 21 est une machine dite de type mille points.

Elle est constituée de deux cylindres 14, 15 d'axes horizontaux disposés l'un au-dessus de l'autre. Le cylindre supérieur 14 est un cylindre gravé comprenant une multitude d'alvéoles 14a destinées à recevoir le produit de finissage 16.

Une racle 17 s'étendant parallèlement à l'axe du cylindre 14 dans la partie supérieure de celui-ci permet d'appliquer sur la surface de celui-ci la quantité désirée de produit de finissage 16.

Un tapis transporteur 19 passe entre les deux cylindres 14 et 15 et amène entre ceux-ci la pièce de cuir ou peau 18 devant être revêtue de la couche de finition.

Les deux cylindres 14, 15 peuvent tourner en sens inverse l'un de l'autre comme indiqué par les flèches 14b et 15b, comme montré à la figure 3, le cylindre supérieur 14 tournant dans le sens inverse du sens de déplacement 19b du tapis transporteur 19.

De ce fait, la quantité de produit de finissage 16 déposée sur les pièces de cuir ou de peau 18 est liée à la taille des alvéoles 14a du cylindre 14 ainsi qu'à la vitesse de rotation du cylindre 14.

Dans ce cas, le dépôt de produit de finissage 16 sera donc d'autant plus important que le cylindre 14 tournera plus vite.

Les deux cylindres 14, 15 peuvent également tourner dans le même sens comme indiqué par les flèches 20 (cf fig. 4), ce sens étant le même que le sens de déplacement 19b du tapis transporteur 19.

Dans ce cas, la quantité de produit de finissage déposée est simplement proportionnelle à la dimension des alvéoles 14a.

On notera que les cylindres 14, 15 permettent l'application d'une couche uniforme 16a de produit de finissage sur les pièces de cuir ou de peau 18.

Le produit de finissage 16 est un liquide comprenant de 90 à 100% de matières actives photopolymérisables sous rayonnement ultra-violet. Ce produit comprend des prépolymères insaturés, et des monomères liquides auxquels sont ajoutés des photo-initiateurs.

Les prépolymères sont constitués par des uréthanes acrylates di-ou-tri-fonctionnels comportant des insaturations acryliques et se présentant sous forme de liquides de faible masse molaire. Ils peuvent comprendre également des polyesters acrylates.

Les monomères liquides sont choisis parmi les composés suivants:
- N-Vinylpyrolidone
- Isobornyl acrylate
- Dioctylphtalate
- Tertiobutylcyclohexane acrylate
- Octyldecylacrylate
- Ethyltriglycol acrylate.

Les photo-initiateurs sont de préférence des cétones aromatiques pouvant être associés à des amines tertiaires en tant que co-initiateurs. On utilise de préférence un mélange de diéthyléthioxantone/diméthylaminobenzoate.

Le produit de finissage peut également comprendre des matières colorantes pouvant être constituées par des:
- pigments minéraux, noir de carbone,
- pigments organiques,
- colorants métallifères.

Ces formulations peuvent également contenir de 0 à 5% de solvants organiques, destinés à régler la viscosité de produit de finissage 16 et à faciliter l'application de celui-ci.

A titre d'exemple non limitatif, on peut mentionner une formulation du produit de finissage conforme à l'invention.

Pour 100 g de formulation incolore, on a:

Les photo-initiateurs utilisés sont constitués par un mélange Diethylethioxantone/Diméthyl-aminobenzoate (DETX/DMBI) (11) dissous à raison de 4 à 8% en poids dans les monomères liquides de N-Vinylpyrolidone.

La viscosité du produit de finissage est réglée entre 0,2 et 5 pascals/secondes par l'intermédiaire du mélange N-Vinylpyrolidone/Isobornyl-acrylate.

Si le produit de finissage est coloré, le pourcentage de pigments par rapport à la formulation incolore est variable et dépend de la couverture recherchée et de la nature du pigment qui peut être plus ou moins absorbante du rayonnement U.V. Ceci influe donc également sur le pourcentage de photo-initiateurs intégrés à la formulation.

Lors du passage dans le four à rayonnement ultra-violet 12, 22, les photo-initiateurs provoquent la réticulation des monomères et des pré-polymères de façon à donner des polymères finaux.

On notera que cette polymérisation du produit s'effectue quasiment instantanément.

Le monomères jouent dans ce cas le rôle de diluants des pré-polymères mais du fait de leur réactivité, ils sont intégrés au film de polymères se produisant et il n'y a donc pas d'évaporation de produit mis à part celle de 0 à 5% de solvants organiques éventuellement contenus dans le produit de finissage.

On comprend donc bien que dans ce cas, plus aucune opération de sèchage n'est donc nécessaire et qu'à la sortie du premier four 12 une seconde couche de produit de finissage peut être immédiatement appliquée dans le second module 2 de l'installation. Les fours de rayonnements ultra-violets 12, 22 sont des fours de type classique.

Ils comprennent chacun un convoyeur 25 en matériau inoxydable traversant ce four de part en part.

Ces convoyeurs sont surmontés de façon connue en soi de lampes focalisantes (non représentées sur le dessin) et émettant un rayonnement ultra-violet de fréquence comprise entre 150 et 700 mm.

A la suite de chaque four 12, 22 est disposée une machine de satinage ou grainage 13, 23 dont le but est soit d'augmenter le brillant de la couche de finition (c'est l'opération de satinage), soit d'imprimer sur cette couche de finition un relief déterminé (opération de grainage). Chacune de ces machines est constituée de deux cylindres, l'un supérieur 26 dit de travail et l'entre inférieur 27, et d'axes respectivement 26a et 27a horizontaux. Le cylindre de travail 26 est chauffé entre 60 et 160°C et appuie sur les pièces 18 avec une pression réglable.

Celles-ci sont amenées par un tapis transporteur 28 sans fin qui traverse la machine et passe entre les deux cylindres 26, 27.

Le cylindre de travail 26 a une surface lisse dans le cas où l'on désire réaliser une opération de satinage et a une surface grainée pour réaliser une opération de grainage.

La machine de satinage ou de grainage est conçue de façon à permettre un changement facile du cylindre 26. Ainsi que le montre la fig. 1, les cylindres 26 et 27 tournent en sens inverse (flèches 26b et 27b), le cylindre de travail tournant dans le même sens que le tapis transporteur 28 (flèche 28b).

Ainsi que l'on le concevra aisément, l'installation de finissage selon l'invention permet d'obtenir au moyen d'un seul passage dans les différents modules 1 et 2 de celle-ci, la couche de finissage désirée et sans nécessité de sèchage ultérieur. Dans le cas de cuir pleine fleur, le dépôt par passage est environ de 10 à 15 g/m2 et la vitesse de passage est comprise entre 5 à 10 mètres/minute.

On peut noter que la couche de finissage appliquée, bien que généralement colorée, peut être également incolore.

Le nombre de couches de finissage appliquées dépend bien entendu de l'aspect de finissage souhaité.

Cependant, avec une machine d'impression permettant, par passage à une vitesse d'environ 10 m/mn, un dépôt compris entre 10 et 25 g/m2, ce nombre de couches ne devra pas excéder trois, pour obtenir un film uniforme sec, de façon que pour des raisons pratiques, les pièces de cuirs ne deviennent pas rigides et soient facilement manipulables et empilables.

On notera également que la viscosité de la formulation pigmentée est comprise entre 0,2 et 5 pascals-secondes.

Enfin, les cuirs obtenus, sous forme de pièces prédécoupées par le présent procédé, doivent à titre d'illustration, répondre aux caractéristiques suivantes:
- bonne tenue au flexomètre BALLY: pas de fendillement visible, ni de décollement du film après:
   · 20 000 flexions en humide
   · 100 000 flexions à sec.
- bonne tenue aux frottements VESLIC: pas ou peu de dégorgement sur le feutre et pas d'élimination du film par décollement après:
   · 100 va et vient en humide
   · 200 va et vient à sec.

L'obtention de ces deux caractéristiques essentielles ne devra pas l'être au détriment de l'aspect: uniformité de brillant et de couverture et toucher lisse et sec.

La figure 2 montre un autre exemple de réalisation de l'invention dans laquelle les deux modules 101, 102 sont déjà disposés parallèlement l'un à l'autre.

Dans cette installation, de même que dans l'installation précédemment décrite, chaque module 101, 102 est constitué respectivement d'une machine d'impression 111, 121, d'un four 115 et d'une machine de satinage ou grainage 113, 123. Le seule différence par rapport à l'installation de la figure 1 réside dans le fait que le four 115 s'étend à la fois sur les deux modules 101 et 102, les autres machines 111, 113, 121, 123 étant identiques aux machines 11, 13, 21 et 23 décrites précédemment.

Cette disposition permet de n'avoir qu'un seul four 115 pour deux modules successifs et est donc particulièrement avantageuse.

Comme dans le cas de l'installation de la figure 1, la machine de satinage ou de grainage 113 du premier module 101 est reliée à la machine d'impression 121 du second module 102 par un convoyeur 130 en forme de demi-cercle apte à faire effectuer un demi-tour aux pièces sortant du premier module et entrant dans le second module.

Bien entendu, les différents tapis transporteurs 19, 25 et 28 des différentes machines de chaque module sont conçus de façon à réaliser un transport continu de chaque pièce de cuir ou de peau 18 devant être traitée depuis l'entrée de l'installation jusqu'à la sortie de celle-ci.

En outre, un système de régulation ou d'accouplement entre ces différents tapis peut être prévu de façon à convoyer les pièces à la même vitesse.

On notera que cette disposition permet d'avoir une alimentation et une évacuation de l'installation entièrement automatique.

Conformément à une variante avantageuse de l'invention, l'installation de finissage comprend un poste de teinture par imprégnation classique non représenté sur le dessin et disposé et continu avant la machine d'impression en continu (11, 111) située en tête de l'installation.

Cette disposition permet de compléter l'installation et de produire des matériaux souples finis possédant de plus une coloration stable et de qualité.

Dans le cas d'un cuir effleuré, c'est-à-dire, poncé et imprégné classiquement dans le poste de teinture, deux à trois applications d'une couche de finissage avec réticulation après chaque passage sont nécessaires. Le dépôt de produit de finissage par passage est de l'ordre de 20 à 25 g/m2.

L'installation selon l'invention est particulièrement adaptée au traitement de matériaux souples et en particulier de peaux déjà découpées puisqu'il n'implique aucune manipulation de celles-ci. Elle peut, bien entendu, être également appliquée à des pièces entières.

L'installation selon l'invention est donc particulièrement adaptée au traitement de matériaux souples et en particulier de pièces de cuir au sein même de l'entreprise de fabrication de chaussures ou similaire et elle permet donc une adaptation rapide aux tendances variables du marché.

Bien entendu; dans ce cas, des systèmes seront prévus pour permettre un nettoyage rapide des machines d'impression ainsi qu'un changement rapide du produit de finissage utilisé.

Si nécessaire, un système d'aspiration ou de dépression pourra être prévu au niveau de chaque tapis transporteur pour maintenir les pièces.

Si nécessaire également, un système de type racle pourra être prévu au niveau des rouleaux d'impression et de satinage afin d'empêcher l'adhérence sur ceux-ci des pièces traitées.

## Revendications

1. Installation de finissage automatique de matériaux souples, et notamment de pièces (18) de cuirs ou peaux, caractérisée en ce qu'elle comprend au moins deux modules (101, 102) disposés parallèlement l'un à l'autre, comportant chacun une machine d'impression en continu (11, 21, 111, 121), un four à rayonnement ultra-violet (12, 22, 115), et une machine de satinage ou grainage (13, 23, 113, 123), ces différentes machines étant disposées de façon à réaliser un transport continu des pièces (12) d'une machine à l'autre, et en ce qu'un convoyeur (130) en forme de demi-cercle relie la machine de satinage ou grainage (113) du premier module (101) à la machine d'impression du second module.

2. Installation de finissage selon la revendication 1, caractérisée en ce qu'elle comprend un seul four (115) à rayonnement ultra-violet s'étendant à la fois sur les deux modules (101 et 102).

## Patentansprüche

1. Vorrichtung zur automatischen Endbearbeitung von flexiblen Materialien und insbesondere von Stücken (18) aus Leder oder Haut, dadurch gekennzeichnet, daß zumindest zwei parallel zueinander angeordnete Modulelemente (101, 102) vorgesehen sind, wobei jedes eine im Durchlaufverfahren arbeitende Druckmaschine (11, 21, 111, 121) einen Ultraviolett-Strahlungsofen (12, 22, 115) und eine Satinier- oder Gräniermaschine (13, 23, 113, 123) enthält, wobei die verschiedenen Maschinen derart angeordnet sind, daß ein fortlaufender Transport der Stücke (12) von einer Maschine zur anderen zu bewerkstelligen ist, und daß ein Förderer (130) in Form eines Halbkreises vorgesehen ist, der die Satinier- oder Gräniermaschine (113) des ersten Modulelements (101) mit der Druckmaschine des zweiten Modulelements verbindet.

2. Vorrichtung zur Endbearbeitung nach Anspruch 1, dadurch gekennzeichnet, daß sie einen einzigen Ultraviolett-Strahlungsofen (115) aufweist, der sich zugleich über beide Modulelemente (101 und 102) erstreckt.

## Claims

1. Apparatus for the automatic finishing of flexible materials, especially pieces (18) of leather or skins, characterised in that it comprises at least two modules (101, 102) arranged parallel to one another and each comprising a continuous printing machine (11, 21, 111, 121), an ultraviolet radiation furnace (12, 22, 115) and a satining or graining machine (13, 23, 113, 123), these various machines being arranged so as to effect a continuous transport of the pieces (12) from one machine to the other, and in that a semicircular conveyor (130) connects the satining or graining machine (113) of the first module (101) to the printing machine of the second module.

2. Finishing apparatus according to Claim 1, characterised in that it possesses a single ultraviolet radiation furnace (115) extending to the two modules (101 and 102) at the same time.
